# EUROPÄISCHE PATENTSCHRIFT

(11) **EP 1 122 394 B1**
(45) Veröffentlichungstag und Bekanntmachung des Hinweises auf die Patenterteilung: **07.12.2005**
(21) Anmeldenummer: 01810103.0
(22) Anmeldetag: 02.02.2001
(51) Int. Cl.: E06B 7/21

(54) **Türflügel für eine schwellenlose Tür**
Door wing for a door without a sill
Battant de porte pour une porte sans seuil

(30) Priorität: 07.02.2000 DE 20002108 U
(43) Veröffentlichungstag der Anmeldung: 08.08.2001
(73) Patentinhaber: Planet GDZ AG, 8309 Nürensdorf (CH)
(72) Erfinder: Gyger, René, 8835 Feusisberg (CH)
(74) Vertreter: Clerc, Natalia

(56) Entgegenhaltungen:
- EP-A- 0 338 974
- DE-A- 19 516 530
- US-A- 2 075 074

## Beschreibung

Türflügel für eine schwellenlose Tür, mit einer absenkbaren Dickdichtung gemäss Oberbegriff des Anspruchs 1 sind bekannt. In einer Nut an der Unterseite des Türflügels ist ein nach unten offenes Führungsprofil montiert. Im Führungsprofil ist eine Dichtleiste vertikal verschiebbar geführt. Es sind zwei Arten von Befestigungen des Führungsprofils am Türflügel bekannt. Bei der einen Variante ist der Querschnitt des Führungsprofils hutförmig und die beiden abstehenden Flügel werden an der Unterseite des Türflügels angenagelt. Bei der andern Variante wird das Führungsprofil mit je einem Winkel an beiden Längsenden am Türflügel so aufgehängt, dass die Unterseite der Dichtleiste bündig ist mit der Unterseite des Türflügels. Nach dem Einbau des fertigen Türflügels im Gebäude ist es häufig notwendig, die Unterseite des Türflügels etwas abzuhobeln, um Berührung mit dem Boden sicher zu vermeiden. Bei beiden oben beschriebenen Varianten wird dazu zunächst die Dichtung demontiert und die Unterseite des Türflügels an den entsprechenden Stellen abgehobelt. Darauf wird die Dichtung etwas höher wieder montiert.

EP-A-338 974 offenbart eine derartige absenkbare Türdichtung mit seitlichen Dichtelementen.

Ferner offenbart US-A-2' 075' 074 eine absenkbare Türdichtung, welche eine quaderförmiges Dichtleiste aufweist, die auf den Boden absenkbar ist. Die Dichtung kann entweder an einem Türblatt befestigt oder vertieft in eine Nut eingelassen sein.

Der vorliegenden Erfindung liegt die Aufgabe zugrunde, bei Türflüqeln der eingangs genannten Art die Arbeit auf der Baustelle zu vereinfachen. Diese Aufgabe wird durch die kennzeichnenden Merkmale des Anspruchs 1 gelöst.

Dadurch, dass die Dichtung weniger hoch ist, als die Nut tief, und dass das Führungsprofil im neu montierten Zustand bei angehobener Dichtleiste so hoch montiert ist, dass die untere Stirnfläche des Türflügels die Unterseite der Dichtleiste überragt, braucht die Dichtung zum Nachhobeln der Türflügel-Unterseite nicht demontiert zu werden. Damit wird beim Einpassen der Türen erheblich Zeit eingespart.

Bei den Dichtungen der erstgenannten Art mit hutförmigen Führungsprofil war diese Lösung natürlich nicht möglich. Bei den Produkten des Standes der Technik ebenfalls nicht, weil sie einen zu geringen maximalen Hub von lediglich etwa 11mm hatten.

Nachfolgend wird ein Ausführungsbeispiel der Erfindung anhand der Zeichnung erläutert. Die einzige Figur zeigt eine Stirnansicht des untersten Teils eines Türflügels.

Der Türflügel hat auf seiner unteren Stirnseite 2 eine durchgehende Längsnut 3, in welche ein nach unten offenes, U-förmiges Führungsprofil 4 einer Dichtung 5 eingesetzt ist. Die Dichtung 5 umfasst ausserdem eine aus der dargestellten angehobenen Stellung absenkbare Dichtleiste 6. Diese besteht aus einem U-förmigen, nach oben offenen Trägerprofil 7 und einem elastomeren Dichtungsprofil 8, dass am Trägerprofil 7 befestigt ist. Die Schenkel 9 des Trägerprofils 7 sind durch abstehende Schenkel 10 des Dichtungsprofils 8 gegenüber den Schenkeln 11 des Führungsprofils 4 abgedichtet. Das Führungsprofil 4 ist am Flügel 1 an beiden Enden durch Winkel 15 befestigt. Die Winkel 15 haben einen horizontalen, nach innen ragenden Schenkel 16, der am Steg 17 des Profils 4 befestigt ist und einen vertikal nach oben ragenden Schenkel 18, der in eine Nut 19 in den langen Stirnflächen 20 des Türflügels 1 eingesetzt und mit Schrauben 21 festgeschraubt ist.

Die Nut 3 ist so tief gefräst und das Führungsprofil 4 so hoch in der Nut 3 montiert, dass im dargestellten angehobenen Zustand der Dichtleiste 6 die Unterseite 22 der Dichtung 5 um einen Betrag a oberhalb der Unterseite 2 des Türflügels 1 ist.

Zum Absenken der Dichtleiste dient ein bekannter Absenkmechanismus, insbesondere ein Mechanismus gemäss der DE-OS 195 16 530, auf welche Bezug genommen wird. Der in dieser Schrift beschriebene Absenkmechanismus, in Kombination mit dem durch das oben offene Trägerprofil 7 relativ grossen Raum für den Einbau des Mechanismus, kann nämlich derart ausgebildet werden, dass der maximale Absenkhub b etwa 20mm beträgt. Wenn nach dem Einbau des fertig montierten Türflügels 1 festgestellt wird, dass seine Unterseite 2 am Boden 23 schleift, kann deshalb ohne Demontage der Dichtung 5 bis zu 10mm von der Unterseite 2 abgehobelt werden, wobei das Dichtungsprofil 8 im abgesenkten Zustand immer noch zuverlässig gegen den Boden 23 abdichtet. Dadurch werden die Anpassungsarbeiten im Bau vereinfacht.

## Patentansprüche

1. Türflügel für eine schwellenlose Tür, mit einer Dichtung (5) zum Abdichten des Türflügels (1) nach unten im geschlossenen Zustand der Tür, wobei die Dichtung (5) ein in einer Nut (3) an der unteren Stirnseite (2) des Türflügels (1) befestigtes, U-förmiges, nach unten offenes Führungsprofil (4) aufweist, das an beiden Längsenden mit je einem Befestigungswinkel (15) am Türflügel (1) gehalten ist, sowie eine im Führungsprofil (4) quer verschiebbare Dichtleiste (6) umfassend ein Trägerprofil (7) und ein an diesem befestigtes elastomeres Dichtungsprofil (8), wobei Schenkel (9) Frägerprofils (7) durch abstehende Schenkel (10) des Dichtungprofils (8) gegenüber Schenkeln (11) des Führungsprofils (4) abgedichtet sind und welches im abgesenkten Zustand am Boden (23) anliegt, **dadurch gekennzeichnet, dass** die Gesamthöhe der Dichtung (5) im angehobenen Zustand der Dichtleiste (6) kleiner ist als die Tiefe der Nut (3), und dass das Führungsprofil (4) im neu montierten Zustand bei angehobener Dichtleiste (6) so hoch montiert ist, dass die untere Stirnfläche (2) des Türflügels (1) die Unterseite (22) der Dichtung (5) überragt.

2. Türflügel nach Anspruch 1, wobei das Trägerprofil (7) gegenüber dem Führungsprofil (4) durch einen Absenkmechanismus absenkbar ist, **dadurch gekennzeichnet, dass** der maximale Vertikalhub (b) des Trägerprofils (7) grösser als 10 mm ist, vorzugsweise etwa 20 mm.

3. Türflügel nach Anspruch 1 oder 2, wobei das Trägerprofil (7) einen nach oben offenen, U-förmigen Querschnitt hat.

## Claims

1. Door leaf for a sill-free door, comprising a seal (5) for sealing off the door leaf (1) in the downward direction when the door is in the closed state, the seal (5) having a U-shaped, downwardly open guide profile (4) which is fastened in a groove (3) on the lower end face (2) of the door leaf (1) and is held against the door leaf (1) at both longitudinal ends by means of a respective fastening angle (15), and also a sealing strip (6) which can be displaced transversely in the guide profile (4) and comprises a carrier profile (7) and an elastomeric sealing profile (8) fastened to this carrier profile, the legs (9) of the carrier profile (7) being sealed with respect to legs (11) of the guide profile (4) by means of protruding legs (10) of the sealing profile (8), and, when in the lowered state, the sealing profile (8) bearing against the floor (23), **characterized in that** the overall height of the seal (5) when the sealing strip (6) is in the raised state is less than the depth of the groove (3), and **in that**, when in the newly installed state with the sealing strip (6) raised, the guide profile (4) is installed at such a height that the lower end face (2) of the door leaf (1) projects beyond the underside (22) of the seal (5).

2. Door leaf according to Claim 1, in which the carrier profile (7) can be lowered relative to the guide profile (4) by means of a lowering mechanism, **characterized in that** the maximum vertical travel (b) of the carrier profile (7) is greater than 10 mm, preferably about 20 mm.

3. Door leaf according to Claim 1 or 2, in which the carrier profile (7) has an upwardly open, U-shaped cross section.

## Revendications

1. Battant de porte pour une porte sans seuil, comprenant un joint d'étanchéité (5) pour l'étanchéité du battant de porte (1) vers le bas dans l'état fermé de la porte, dans lequel le joint d'étanchéité (5) présente un profilé de guidage ouvert vers le bas (4), en forme de U, fixé dans une rainure (3) sur le côté frontal inférieur (2) du battant de porte (1), lequel est maintenu sur le battant de porte (1) au niveau des deux extrémités longitudinales avec un angle de fixation respectif (15), ainsi qu'une nervure d'étanchéité (6) déplaçable transversalement dans le profilé de guidage (4), comprenant un profilé de support (7) et un profilé d'étanchéité élastomère (8) fixé sur celui-ci, des branches (9) du profilé de support (7) étant isolées hermétiquement vis-à-vis de branches (11) du profilé de guidage (4) par des branches saillantes (10) du profilé d'étanchéité (8), et lequel s'applique dans l'état abaissé contre le sol (23), **caractérisé en ce que** la hauteur totale du joint d'étanchéité (5) dans l'état soulevé de la nervure d'étanchéité (6) est inférieure à la profondeur de la rainure (3), et **en ce que** le profilé de guidage (4), dans l'état nouvellement monté, lorsque la nervure d'étanchéité (6) est soulevée, est monté si haut que la face frontale inférieure (2) du battant de porte (1) dépasse au-delà du côté inférieur (22) du joint d'étanchéité (5).

2. Battant de porte selon la revendication 1, dans lequel le profilé de support (7) peut être abaissé par rapport au profilé de guidage (4) par un mécanisme d'abaissement, **caractérisé en ce que** la course verticale maximale (b) du profilé de support (7) est supérieure à 10 mm, de préférence vaut environ 20 mm.

3. Battant de porte selon la revendication 1 ou 2, dans lequel le profilé de support (7) a une section transversale en forme de U ouverte vers le haut.
